# EUROPÄISCHE PATENTSCHRIFT

(11) **EP 1 369 527 B1**
(45) Veröffentlichungstag und Bekanntmachung des Hinweises auf die Patenterteilung: **02.01.2008**
(21) Anmeldenummer: 03012561.1
(22) Anmeldetag: 03.06.2003
(51) Int. Cl.: D21G 1/00, D21F 3/02

(54) **Kalenderanordnung und Verfahren zum Behandeln einer Materialbahn**
Calender and method of calendering
Calandre et procédé de calendrage

(30) Priorität: 07.06.2002 DE 10225256
(43) Veröffentlichungstag der Anmeldung: 10.12.2003
(73) Patentinhaber: Voith Patent GmbH, 89522 Heidenheim (DE)
(72) Erfinder: Autrata, Jochen, 47506 Neukirchen-Vluyn (DE); Bonk, Günter, 41066 Mönchengladbach (DE); Hermsen, Thomas, 47661 Issum (DE); Kurtz, Rüdiger, 89522 Heidenheim (DE); Schneid, Josef, 88267 Vogt (DE); Wöhner, Thomas, 46145 Oberhausen (DE)

(56) Entgegenhaltungen:
- WO-A-01/51705
- WO-A-01/75225
- DE-A- 4 344 165

## Beschreibung

Die Erfindung betrifft eine. Kalanderanordnung mit einer Schuhwalze und einer Gegenwalze, die zwischen sich einen Breitnip ausbilden, durch den eine Materialbahn geführt ist, wobei die Schuhwalze einen umlaufenden Mantel aufweist, der mit Hilfe eines Anpreßschuhs in Richtung auf die Gegenwalze belastbar ist und die Position des Anpreßschuhs veränderbar ist. Ferner betrifft die Erfindung ein Verfahren zum Behandeln einer Materialbahn in einem Breitnip, der durch eine Schuhwalze mit einem umlaufenden Mantel und einer Gegenwalze gebildet wird, wobei der Mantel durch einen Anpreßschuh in Richtung auf die Gegenwalze belastet wird.

Die Erfindung wird im folgenden unter Verwendung einer Papierbahn als Beispiel für die Materialbahn beschrieben, ohne jedoch darauf beschränkt zu sein. Auch bei anderen Materialbahnen, die auf ähnliche Weise behandelt werden sollen, beispielsweise Kartonbahnen, treten die im folgenden geschilderten Probleme auf.

Eine Papierbahn wird im Verlauf ihrer Produktion mindestens einmal durch einen Nip geleitet, der vielfach durch zwei Walzen gebildet ist, die gegeneinander gepreßt werden. In dem Nip wird die Papierbahn mit einem erhöhten Druck beaufschlagt. Dieser Druck dient zum einen der Verdichtung der Papierbahn. Zum anderen hat der Druck Auswirkungen auf die Gestaltung der Oberfläche der Papierbahn. Wenn man zusätzlich Wärme in den Nip einträgt, beispielsweise dadurch, daß eine der Walzen beheizt ist, dann werden die Fasern der Papierbahn plastifiziert, was zu einer verbesserten Oberfläche, insbesondere im Hinblick auf Glanz- und/oder Glätteeigenschaften, beiträgt.

Bei immer schneller laufenden Papierbahnen steht in manchen Fällen im Nip nicht mehr genügend Zeit zur Verfügung, um die benötigte Energie in die Papierbahn einzutragen. Man ist daher in jüngerer Zeit dazu übergegangen, beim Satinieren einer Papierbahn sogenannte Breitnips zu verwenden, in denen die Papierbahn mit Druck und gegebenenfalls Temperatur beaufschlagt wird. Ein Breitnip wird gebildet durch einen umlaufenden Mantel, der unter Wirkung eines Anpreßschuhs an der Gegenwalze anliegt, wobei zwischen dem Mantel und der Gegenwalze die Papierbahn angeordnet ist. Der Mantel liegt dabei an einem Teil des Umfangs der Gegenwalze an. Dementsprechend muß der Mantel in ausreichendem Maße verformbar sein, so daß er im Bereich des Anpreßschuhs etwa konkav an die Gegenwalze angepaßt ist, während er im übrigen Bereich konvex verläuft.

Der Mantel kann unterschiedliche Ausgestaltungen haben. Er kann zum einen relativ dick sein und nach Art einer Walze umlaufen. Er kann aber auch als dünnes Band ausgebildet sein, das über mehrere Rollen geführt ist.

In praktisch allen Fällen ist es üblich, als Material für den Mantel einen elastomeren Kunststoff zu verwenden. Ein derartiger Kunststoff ist flexibel und nachgiebig genug, so daß er sich der Form der Gegenwalze anpassen kann.

In manchen Fällen ist es nicht erwünscht, daß der Mantel direkten Kontakt mit der Gegenwalze bekommt. Dies soll an folgendem Beispiel erläutert werden: Derartige Kunststoffe sind im allgemeinen aber thermisch nur begrenzt belastbar. Wenn man die Gegenwalze beheizt, dann muß sie durchaus Oberflächentemperaturen in der Größenordnung von 200 bis 300°C annehmen. Derartige Temperaturen sind in vielen Fällen erforderlich, um eine ausreichende Wärmemenge in die Papierbahn eintragen zu können. Eine derartig hohe Temperatur würde aber den Mantel beschädigen, wenn er direkt an der Gegenwalze anliegt. Unkritisch sind hingegen Bereiche, in denen der Mantel durch die Materialbahn von der Gegenwalze getrennt ist. In diesem Bereich wirkt die Materialbahn als ausreichender Isolator.

Man hat daher verschiedene Vorschläge gemacht, um das Problem zu entschärfen. So zeigen DE 299 02 451 U1 und DE 299 02 436 U1 eine Vorgehensweise, bei der die Materialbahn breiter gewählt wird als die Anlagebreite des Mantels an der Gegenwalze. Diese Vorgehensweise hat allerdings den Nachteil, daß die Materialbahn unkalandrierte Bereiche aufweist, die entweder vorher oder nachher weiterbehandelt werden müssen, damit die Materialbahn überhaupt aufwickelbar ist.

Aus DE 43 44 165 A1 ist ein Verfahren zum Glätten einer Faserstoffbahn in einem verlängerten Glättspalt und eine Vorrichtung zur Durchführung des Verfahrens beschrieben. Der Glättspalt ist dabei als Breitnip ausgebildet, der eine Schuhwalze und eine Gegenwalze aufweist. Die Schuhwalze ist mit einem umlaufenden Mantel versehen, der mit Hilfe eines Anpreßschuhs in Richtung auf die Gegenwalze belastbar ist. Die Position des Anpreßschuhs ist dabei veränderbar, und zwar sowohl parallel zur Achse der Gegenwalze, als auch orthogonal dazu.

Aus WO 01/75225 A1 ist ein Verfahren bekannt, um das elastische Band, das den umlaufenden Mantel einer Schuhwalze bildet, vor Schäden zu bewahren. Des weiteren ist ein Kalander offenbart, der dieses Verfahren verwendet. Die Gegenwalze der Schuhwalze ist beheizbar. Ein Vorschlag besteht darin, den Bereich des Bandes abzuschleifen, der über die Materialbahn übersteht. Dabei ist eine Verringerung der Dicke um beispielsweise 2 mm ausreichend. Dadurch wird ein direkter Kontakt des Bandes mit der beheizten Gegenwalze verhindert. Das Band wird durch die Wärme nicht beschädigt. Ein zweiter Vorschlag besteht darin, das Band derart zu verschieben, daß die erste Seite des Bandes mit einer ersten Seite der Materialbahn fluchtet. Dann wird der Anpreßschuh so ausgerichtet, daß er mit der zweiten Seite der Materialbahn fluchtet. Das zweite Ende des Bandes, welches über die Materialbahn übersteht, wird durch den Anpreßschuh nicht mit Kraft beaufschlagt, so daß es nicht in Berührung mit der Gegenwalze kommt.

WO 01/51705 A1 beschreibt eine andere Ausgestaltung. Hier ist der Anpreßschuh an seinen beiden Stirnseiten abgeschrägt. Durch Veränderung der Position des Anpreßschuhs gegenüber der Gegenwalze in die Richtung, in der auch die Materialbahn durch den Breitnip läuft, läßt sich in gewissen Grenzen die Breite verändern, über die der Mantel an die Gegenwalze angedrückt wird. Allerdings sind hier die Möglichkeiten zur Veränderung relativ klein.

Der Erfindung liegt die Aufgabe zugrunde, eine Anlage des Mantels an der Gegenwalze zu verhindern.

Diese Aufgabe wird bei einer Kalanderanordnung der eingangs genannten Art dadurch gelöst, daß der Anpreßschuh parallel zur Achse der Gegenwalze, das heißt in Achsrichtung, in eine Position verlagerbar ist, in der er nur noch teilweise in Überdeckung mit der Gegenwalze steht.

Mit dieser Ausgestaltung ist es möglich, die Breite der Zone, in der der Mantel an der Gegenwalze anliegt, in relativ weiten Bereichen zu verändern. Wenn der Anpreßschuh über die Gegenwalze hinaus verfahren wird, dann kann er den Mantel nur noch in dem Bereich gegen die Gegenwalze drücken, in dem er in Überdeckung mit der Gegenwalze steht. Die Länge des Breitnips bezogen auf die Axialrichtung der Gegenwalze richtet sich also nach der Länge der Überdeckung. Außerhalb des Anpreßschuhs erfolgt dann kein Kontakt mehr zwischen dem Mantel und der Gegenwalze. Ab dem Ende des Anpreßschuhs, das sich der Gegenwalze gegenüber befindet, kann sich der Mantel zunehmend von der Gegenwalze entfernen. Dieser Spalt genügt, um eine negative thermische Beeinflussung des Mantels durch die Gegenwalze in ausreichendem Maße zu vermindern. Am anderen Ende wird der Mantel zwar von dem Anpreßschuh unterstützt. Dort ist aber keine Gegenwalze mehr vorhanden, die negativ auf den Mantel einwirken könnte. Der Begriff der "Gegenwalze" ist hier allgemein zu verstehen. In den meisten Fällen wird die Gegenwalze tatsächlich durch einen zylinderförmigen Körper gebildet. Die "Gegenwalze" kann jedoch auch auf andere Weise als Widerlager für den Mantel ausgebildet sein, beispielsweise als Band oder Mantel.

Bevorzugterweise ist die Gegenwalze beheizt. Wenn man über die Gegenwalze Wärme in den Breitnip einführt, dann kann man die Materialbahn erhitzen, was sich ebenfalls positiv auf die Behandlung der Materialbahn, insbesondere die Oberflächeneigenschaften einer Papier- oder Kartonbahn, auswirkt.

Vorzugsweise ist der Anpreßschuh innerhalb des Mantels verlagerbar. Man kann dann den Mantel geschlossen ausbilden, d.h. auch an seiner Stirnseite mit Begrenzungswänden versehen. Dementsprechend ist es möglich, im Innern des Mantels eine Schmierung zwischen dem Anpreßschuh und dem Mantel durch eine Schmierflüssigkeit, beispielsweise Öl, zu bewirken.

Vorzugsweise sind der Mantel und die Gegenwalze ortsfest relativ zueinander angeordnet. Dies vereinfacht den Aufbau. Man muß also nicht die Gegenwalze gegenüber dem Mantel oder den Mantel gegenüber der Gegenwalze verschieben. Es reicht aus, wenn der Anpreßschuh verschoben wird, um die wirksame axiale Länge des Breitnips einzustellen.

Bevorzugterweise ist dem Breitnip eine Bahnleiteinrichtung vorgeschaltet, mit der ein Versatz der Materialbahn parallel zur Achse der Gegenwalze einstellbar ist. Mit dieser Bahnleiteinrichtung ist es nun möglich, die Bahn genau dorthin zu führen, wo der Breitnip arbeiten kann, also in den Überdeckungsbereich zwischen der Gegenwalze und dem Anpreßschuh. Dies ist unabhängig davon möglich, ob die Materialbahn der Kalanderanordnung in der richtigen Lage zuläuft. Falls die Materialbahn noch nicht die richtige Position erreichen würde, wird durch die Bahnleiteinrichtung Abhilfe geschaffen.

Vorzugsweise weist der Anpreßschuh einen Antrieb relativ zu einem Träger auf, der mit einem Bahnkantensensor gekoppelt ist. Durch den Antrieb ist es zunächst möglich, die Verlagerung des Anpreßschuhs gegenüber der Gegenwalze von außen zu steuern, d.h. es ist kein Eingriff eines Monteurs erforderlich. Zum anderen läßt sich mit Hilfe des Antriebs und des damit verbundenen Bahnkantensensors eine gewisse Automatisierung bewirken. Der Antrieb kann den Anpreßschuh so verschieben, daß das eine Ende des Anpreßschuhs mit der einen Bahnkante in Überdeckung steht und die andere Bahnkante mit dem Ende der Gegenwalze abschließt. Natürlich wird man hier gewisse Zu- oder Abschläge machen müssen, weil die Druckwirkung des Mantels auf die Materialbahn unter Umständen auch etwas über die axiale Länge des Anpreßschuhs hinaus reichen kann.

Vorzugsweise ist der Mantel an seinen Enden mit Niederhaltern versehen. Diese Niederhalter ziehen den Mantel dann, wenn er nicht vom Anpreßschuh unterstützt ist, von der Gegenwalze weg. Dies erlaubt es, schnell einen ausreichenden Abstand zwischen der Gegenwalze und dem Mantel zu erzeugen, so daß eine negative thermische Beeinflussung des Mantels durch die Gegenwalze, beispielsweise eine Überhitzung, nicht stattfinden kann. Im Grunde ist ein derartiger Niederhalter nur für das Ende des Mantels erforderlich, das bei einer entsprechenden Verlagerung des Anpreßschuhs von der Gegenwalze weg gezogen werden soll. Am anderen Ende ist ohnehin keine Gegenwalze mehr vorhanden, vor der der Mantel geschützt werden soll. Es ist jedoch in vielen Fällen zweckmäßig und vorteilhaft, wenn man die Schuhwalze bezogen auf ihre axiale Mitte im wesentlichen symmetrisch ausbildet.

Vorzugsweise sind die Niederhalter durch umlaufende Stirnscheiben gebildet. Die Stirnscheiben schließen den vom Mantel umschlossenen Innenraum zum einen ab. Zum anderen sind sie in der Lage, falls das erforderlich ist, eine Antriebsleistung für die Rotation des Mantels zu übertragen. Durch eine entsprechende Positionierung der Stirnscheiben gegenüber der Gegenwalze läßt sich darüber hinaus die Funktion erfüllen, daß die Stirnscheiben den Mantel außerhalb des Anpreßschuhs von der Gegenwalze weg ziehen.

Die Aufgabe wird bei einem Verfahren der eingangs genannten Art dadurch gelöst, daß der Anpreßschuh parallel zur Achse der Gegenwalze, das heißt in Achsrichtung, in eine Position verlagert wird, in der er nur noch teilweise in Überdeckung mit der Gegenwalze steht.

Wie oben im Zusammenhang mit der Kalanderanordnung ausgeführt, ist es auf diese Weise möglich, die axiale Länge zu verändern, in der die Materialbahn im Breitnip behandelt wird. Dies ist gleichbedeutend mit der Breite, in der der Mantel gegen die Gegenwalze gedrückt wird. Wenn eine entsprechend schmalere Materialbahn behandelt werden soll, dann wird der Anpreßschuh weiter aus der Überdeckung mit der Gegenwalze herausgefahren, so daß der Mantel auch nur über eine kleinere axiale Länge gegen die Gegenwalze gedrückt wird. Man kann nun die Überdeckung so einstellen, daß tatsächlich eine Berührung nur in dem Bereich stattfinden könnte, der durch die Breite der Materialbahn definiert ist. Da in diesem Bereich aber die Materialbahn durch den Breitnip geführt wird, ist eine Berührung zwischen der Gegenwalze und dem Mantel der Schuhwalze nicht möglich.

Hierbei ist bevorzugt, daß man den Mantel und die Gegenwalze relativ zueinander ortsfest hält. Dadurch wird das Verfahren relativ einfach. Man muß lediglich ein einzelnes Element bewegen, nämlich den Anpreßschuh der Gegenwalze.

Vorzugsweise versetzt man die Materialbahn vor dem Eintreten in den Breitnip parallel zur Achse der Gegenwalze. Auch wenn die Materialbahn beispielsweise mittig zur Gegenwalze zuläuft, ist es dann möglich, die Materialbahn so zu führen, daß sie in den Überdeckungsbereich zwischen dem Anpreßschuh und der Gegenwalze gelangt. Dieser Überdeckungsbereich ergibt sich am axialen Ende der Gegenwalze.

Hierbei ist besonders bevorzugt, daß man die Materialbahn so versetzt, daß die eine Kante mit einer Kante eines Arbeitsbereichs der Gegenwalze und die andere Kante mit dem Anpreßschuh abschließt. Dies erleichtert die Steuerung. Man bekommt definierte Bedingungen zum Leiten der Materialbahn. Darüber hinaus wird auf diese Weise auch definiert, wie weit der Anpreßschuh gegenüber der Gegenwalze herausgefahren werden muß.

Die Erfindung wird im folgenden anhand eines bevorzugten Ausführungsbeispiels in Verbindung mit der Zeichnung näher beschrieben. Hierin zeigen:
- Fig. 1: eine schematische Seitenansicht einer Kalanderanordnung,
- Fig. 2: eine schematische Vorderansicht der Kalanderanordnung, teilweise im Schnitt, und
- Fig. 3: eine Bahnleiteinrichtung.

Fig. 1 zeigt eine Kalanderanordnung 1 mit einer Schuhwalze 2, die mit einer Gegenwalze 3 einen Breitnip 4 bildet, durch den eine Materialbahn 5, beispielsweise eine Papierbahn, geführt wird. Die Gegenwalze 3 ist beheizt. Die Beheizung kann beispielsweise dadurch erfolgen, daß eine Heizflüssigkeit oder ein Dampf durch achsparallel geführte Kanäle 6 geführt wird, wie dies an sich bekannt ist. Es ist aber auch möglich, die Gegenwalze 3 von außen zu beheizen, wie dies schematisch durch eine äußere Heizeinrichtung 7 dargestellt ist.

Die Schuhwalze 2 weist einen Mantel 8 aus einem Material auf, das so nachgiebig ist, daß es durch einen Anpreßschuh 9 im Bereich des Breitnips 4 gegen die Gegenwalze gedrückt werden kann und dort die Form der Gegenwalze 3 annimmt. In diesem Bereich wird also der Mantel konkav ausgeformt, während er im übrigen Umlauf konvex ist.

Der Mantel 8 kann relativ steif sein und nach Art einer Walze umlaufen. Dieser Fall ist in Fig. 1 dargestellt. Es ist aber auch möglich, den Mantel 8 einfach als Band auszubilden, das mit Hilfe von Stützrollen geführt ist und ebenfalls im Umlauf geführt wird.

Der Anpreßschuh 9 weist eine Stützfläche 10 auf, die in nicht näher dargestellter Weise geschmiert sein kann, so daß der Mantel 8 reibungsarm über die Stützfläche 10 gleiten kann. Die Stützfläche ist im vorliegenden Fall so ausgeformt, daß sie der Krümmung der Gegenwalze 3 angepaßt ist. Dies ist jedoch nicht zwingend.

Der Anpreßschuh 9 ist auf einem Träger 11 gelagert, der im Innern des Mantels 8 angeordnet ist und den Mantel 8 über die volle Länge durchsetzt. Dieser Träger 11 ist auch in Fig. 2 zu erkennen.

Auf dem Träger 11 ist ein Antrieb 12 angeordnet, der sich an einer trägerfesten Basis 13 abstützt. Mit Hilfe des Antriebs 12 ist es möglich, den Anpreßschuh 9 in Richtung eines Doppelpfeiles 14 parallel zur Achse 15 der Gegenwalze 3 zu verschieben und zwar so, wie dies in Fig. 2 dargestellt ist, daß der Anpreßschuh 9 nur noch teilweise in Überdeckung mit einem Arbeitsbereich 16 der Gegenwalze 3 steht.

Der Mantel 8 ist an seinen beiden axialen Enden mit Stirnscheiben 17, 18 versehen, die drehbar auf dem Träger 11 gelagert sind. Die beiden Stirnscheiben 17, 18 sind dabei so angeordnet, daß ihr Außenumfang einen vorbestimmten Abstand zur Gegenwalze 3 aufweist. Damit der Mantel 8 zur Anlage an der Gegenwalze 3 bzw. an der an der Gegenwalze 3 anliegenden Materialbahn 5 kommen kann, ist es notwendig, daß der Anpreßschuh 9 den Mantel 8 in diesem Bereich entsprechend anhebt. Axial außerhalb des Anpreßschuhs 9 wird der Mantel 8 durch die Stirnscheiben 17, 18 von der Gegenwalze 3 weg gezogen. Die Stirnscheiben 17, 18 bilden also Niederhalter.

In Laufrichtung der Materialbahn 5 vor dem Breitnip 4 sind Bahnkantensensoren 19, 20 angeordnet, die die Lage der Kanten der Materialbahn 5 ermitteln. Die Bahnkantensensoren 19, 20 sind mit dem Antrieb 12 gekoppelt. Ferner sind die Bahnkantensensoren 19, 20 mit einer Bahnleiteinrichtung 21 gekoppelt, die ebenfalls vor dem Breitnip 4 angeordnet ist. Mit Hilfe der Bahnleiteinrichtung 21 ist es möglich, der Materialbahn 5 einen seitlichen Versatz A zu vermitteln. Die Materialbahn 5 sollte dabei so gesteuert werden, daß ihre eine Kante 22 mit dem axialen Ende des Arbeitsbereichs 16 der Gegenwalze 3 abschließt. Der Antrieb 12 steuert unter der Vorgabe des Bahnkantensensors 20 für die andere Bahnkante 23 die Lage des Anpreßschuhs 9 so, daß diese andere Bahnkante 23 mit der axialen Wirkgrenze des Anpreßschuhs 9 abschließt. Auf diese Weise stellt man sicher, daß der Mantel 8 nur in einem Bereich an die Gegenwalze 3 angenähert wird, wo sich die Materialbahn 5 zwischen der Gegenwalze 3 und dem Mantel 8 befindet. Die übrigen Bereiche des Mantels 8 werden zuverlässig durch die Stirnscheiben 17, 18 in einem Abstand zur Gegenwalze 3 gehalten.

Im Bereich der in Fig. 2 linken Bahnkante 22 hält der Anpreßschuh 9 den Mantel 8 zwar in einer Höhe, die auch der Höhe im Überlappungsbereich zwischen dem Mantel 8 und der Gegenwalze 3 entspricht. Dies ist jedoch ohne weitere thermische Folgen, weil axial außerhalb dieser Bahnkante 22 (in Fig. 2 links) die Gegenwalze 3 aufhört, genauer gesagt sich verjüngt, so daß eine direkte thermische Beeinflussung des Mantels 8 durch die heiße Gegenwalze 3 hier ebenfalls nicht stattfinden kann.

Die Gegenwalze 3 und der Mantel 8 der Schuhwalze 2 sind relativ zueinander ortsfest angeordnet. Bei einer Verstellung des Anpreßschuhs 9 verändert sich also die gegenseitige örtliche Zuordnung von Gegenwalze 3 und Mantel 8 nicht.

Die Bahnleiteinrichtung weist zwei Leitrollen 24, 25 auf, die an einem gemeinsamen Rahmen 26 angeordnet sind. Dieser Rahmen ist um einen Drehpunkt 27 in Richtung der Doppelpfeile 28 verdrehbar, wie dies in Fig. 3 dargestellt ist, so daß der Versatz A in relativ weiten Bereichen eingestellt werden kann.

Hierbei sollte der Zulauf der Materialbahn 5 so eingestellt werden, daß die eine Kante 22 mit der Kante des Arbeitsbereichs 16 der Gegenwalze 3 abschließt, während im übrigen der Anpreßschuh 9 durch den Antrieb 12 so eingestellt wird, daß die Wirkung des Anpreßschuhs 9 über den Mantel 8 auf die Materialbahn 5 an deren anderer Kante 23 aufhört. Dies muß nicht unbedingt bedeuten, daß der Anpreßschuh 9 exakt an der Bahnkante 23 enden muß. In vielen Fällen wird er bereits eine kleine Strecke vorher enden, weil aufgrund der Eigensteifigkeit des Mantels 8 noch ein gewisser Druck auf die Materialbahn 5 auch im Bereich ihrer Kante 23 aufgebracht werden wird.

Der Mantel 8 weist eine größere axiale Erstreckung auf als der Arbeitsbereich 16 der Gegenwalze 3. Dies ist erforderlich, damit der Anpreßschuh 9 innerhalb des Mantels 8 so weit unter der Gegenwalze 3 herausgefahren werden kann, daß er mit der Gegenwalze 3 nur noch teilweise in Überdeckung steht.

## Patentansprüche

1. Kalanderanordnung (1) mit einer Schuhwalze (2) und einer Gegenwalze (3), die zwischen sich einen Breitnip (4) ausbilden, durch den eine Materialbahn (5) geführt ist, wobei die Schuhwalze (2) einen umlaufenden Mantel (8) aufweist, der mit Hilfe eines Anpreßschuhs (9) in Richtung auf die Gegenwalze (3) belastbar ist und die Position des Anpreßschuhs (9) veränderbar ist, **dadurch gekennzeichnet, daß** der Anpreßschuh (9) parallel zur Achse (15) der Gegenwalze (3), das heißt in Achsrichtung, in eine Position verlagerbar ist, in der er nur noch teilweise in Überdeckung mit der Gegenwalze (3) steht.

2. Anordnung nach Anspruch 1, **dadurch gekennzeichnet, daß** die Gegenwalze (3) beheizt ist.

3. Anordnung nach Anspruch 1 oder 2, **dadurch gekennzeichnet, daß** der Anpreßschuh (9) innerhalb des Mantels (8) verlagerbar ist.

4. Anordnung nach einem der Ansprüche 1 bis 3, **dadurch gekennzeichnet, daß** der Mantel (8) und die Gegenwalze (3) ortsfest relativ zueinander angeordnet sind.

5. Anordnung nach einem der Ansprüche 1 bis 4, **dadurch gekennzeichnet, daß** dem Breitnip (4) eine Bahnleiteinrichtung (21) vorgeschaltet ist, mit der ein Versatz (A) der Materialbahn (5) parallel zur Achse (15) der Gegenwalze (3) einstellbar ist.

6. Anordnung nach einem der Ansprüche 1 bis 5, **dadurch gekennzeichnet, daß** der Anpreßschuh (9) einen Antrieb (12) relativ zu einem Träger (11) aufweist, der mit einem Bahnkantensensor (19, 20) gekoppelt ist.

7. Anordnung nach einem der Ansprüche 1 bis 6, **dadurch gekennzeichnet, daß** der Mantel (8) an seinen Enden mit Niederhaltern (17, 18) versehen ist.

8. Anordnung nach Anspruch 7, **dadurch gekennzeichnet, daß** die Niederhalter (17, 18) durch umlaufende Stirnscheiben gebildet sind.

9. Verfahren zum Behandeln einer Materialbahn (5) in einem Breitnip (4), der durch eine Schuhwalze (2) mit einem umlaufenden Mantel (8) und einer Gegenwalze (3) gebildet wird, wobei der Mantel (8) durch einen Anpreßschuh (9) in Richtung auf die Gegenwalze (3) belastet wird, **dadurch gekennzeichnet, daß** der Anpreßschuh (9) parallel zur Achse der Gegenwalze (3), das heißt in Achsrichtung, in eine Position verlagert wird, in der er nur noch teilweise in Überdeckung mit der Gegenwalze (3) steht.

10. Verfahren nach Anspruch 9, **dadurch gekennzeichnet, daß** man den Mantel (8) und die Gegenwalze (3) relativ zueinander ortsfest hält.

11. Verfahren nach Anspruch 9 oder 10, **dadurch gekennzeichnet, daß** man die Materialbahn (5) vor dem Eintreten in den Breitnip (4) parallel zur Achse der Gegenwalze (3) versetzt.

12. Verfahren nach Anspruch 11, **dadurch gekennzeichnet, daß** man die Materialbahn (5) so versetzt, daß die eine Kante mit einer Kante eines Arbeitsbereichs der Gegenwalze (3) und die andere Kante mit dem Anpreßschuh (9) abschließt.

## Claims

1. Calender arrangement (1) having a shoe roll (2) and an opposing roll (3), which between them form an extended nip (4), through which a material web (5) is guided, the shoe roll (2) having a revolving shell (8) which, with the aid of a pressing shoe (9), can be loaded in the direction of the opposing roll (3), and the position of the pressing shoe (9) can be varied, **characterized in that** the pressing shoe (9) can be displaced parallel to the axis (15) of the opposing roll (3), that is to say in the axial direction, into a position in which it only partly overlaps the opposing roll (3).

2. Arrangement according to Claim 1, **characterized in that** the opposing roll (3) is heated.

3. Arrangement according to Claim 1 or 2, **characterized in that** the pressing shoe (9) can be displaced within the shell (8).

4. Arrangement according to one of Claims 1 to 3, **characterized in that** the shell (8) and the opposing roll (3) are arranged in a fixed location relative to each other.

5. Arrangement according to one of Claims 1 to 4, **characterized in that** the extended nip (4) is preceded by a web guide device (21), with which it is possible to set an offset (A) of the material web (5) parallel to the axis (15) of the opposing roll (3).

6. Arrangement according to one of Claims 1 to 5, **characterized in that** the pressing shoe (9) has a drive (12) relative to a support (11) which is coupled to a web edge sensor (19, 20).

7. Arrangement according to one of Claims 1 to 6, **characterized in that** the shell (8) is provided with hold-downs (17, 18) at its ends.

8. Arrangement according to Claim 7, **characterized in that** the hold-downs (17, 18) are formed by revolving end discs.

9. Method for treating a material web (5) in an extended nip (4), which is formed by a shoe roll (2) having a revolving shell (8) and an opposing roll (3), the shell (8) being loaded in the direction of the opposing roll (3) by a pressing shoe (9), **characterized in that** the pressing shoe (9) can be displaced parallel to the axis of the opposing roll (3), that is to say in the axial direction, into a position in which it only partly overlaps the opposing roll (3).

10. Method according to Claim 9, **characterized in that** the shell (8) and the opposing roll (3) are kept in a fixed location relative to each other.

11. Method according to Claim 9 or 10, **characterized in that**, before entering the extended nip (4) the material web (5) is offset parallel to the axis of the opposing roll (3).

12. Method according to Claim 11, **characterized in that** the material web (5) is offset in such a way that one edge ends with an edge of a working region of the opposing roll (3), and the other edge ends with the pressing shoe (9).

## Revendications

1. Agencement de calandrage (1) comprenant un cylindre à sabot (2) et un contre-cylindre (3), qui constituent entre eux un pinçage prolongé (4), à travers lequel une bande de matériau (5) est guidée, le cylindre à sabot (2) présentant une enveloppe périphérique (8) qui peut être sollicitée à l'aide d'un sabot de pressage (9) dans la direction du contre-cylindre (3), la position du sabot de pressage (9) étant variable, **caractérisé en ce que** le sabot de pressage (9) peut être déplacé parallèlement à l'axe (15) du contre-cylindre (3), c'est-à-dire dans la direction axiale, dans une position dans laquelle il ne recouvre plus que partiellement le contre-cylindre (3).

2. Agencement selon la revendication 1, **caractérisé en ce que** le contre-cylindre (3) est chauffé.

3. Agencement selon la revendication 1 ou 2, **caractérisé en ce que** le sabot de pressage (9) peut être déplacé à l'intérieur de l'enveloppe (8).

4. Agencement selon l'une quelconque des revendications 1 à 3, **caractérisé en ce que** l'enveloppe (8) et le contre-cylindre (3) sont disposés fixement l'un par rapport à l'autre.

5. Agencement selon l'une quelconque des revendications 1 à 4, **caractérisé en ce que** le pinçage prolongé (4) est précédé d'un dispositif de guidage de bande (21) avec lequel un décalage (A) de la bande de matériau (5) parallèlement à l'axe (15) du contre-cylindre (3) peut être ajusté.

6. Agencement selon l'une quelconque des revendications 1 à 5, **caractérisé en ce que** le sabot de pressage (9) présente un entraînement (12) par rapport à un support (11), qui est accouplé à un détecteur d'arête de bande (19, 20).

7. Agencement selon l'une quelconque des revendications 1 à 6, **caractérisé en ce que** l'enveloppe (8) est munie à ses extrémités de serre-flan (17, 18).

8. Agencement selon la revendication 7, **caractérisé en ce que** les serre-flan (17, 18) sont formés par des disques frontaux périphériques.

9. Procédé de traitement d'une bande de matériau (5) dans un pinçage prolongé (4), qui est formé par un cylindre à sabot (2) avec une enveloppe périphérique (8) et un contre-cylindre (3), l'enveloppe (8) étant sollicitée par un sabot de pressage (9) dans la direction du contre-cylindre (3), **caractérisé en ce que** le sabot de pressage (9) est déplacé parallèlement à l'axe du contre-cylindre (3), c'est-à-dire dans la direction axiale, dans une position dans laquelle il ne recouvre plus que partiellement le contre-cylindre (3).

10. Procédé selon la revendication 9, **caractérisé en ce que** l'on maintient l'enveloppe (8) et le contre-cylindre (3) relativement fixement l'un par rapport à l'autre.

11. Procédé selon la revendication 9 ou 10, **caractérisé en ce que** l'on déplace la bande de matériau (5) avant l'entrée dans le pinçage prolongé (4) parallèlement à l'axe du contre-cylindre (3).

12. Procédé selon la revendication 11, **caractérisé en ce que** l'on déplace la bande de matériau (5) de telle sorte que l'une de ses arêtes se termine contre une arête d'une plage de travail du contre-cylindre (3) et que l'autre arête se termine contre le sabot de pressage (9).
